# FASCICULE DE BREVET EUROPEEN

(11) **EP 0 647 824 B1**
(45) Date de publication et mention de la délivrance du brevet: **09.07.1997**
(21) Numéro de dépôt: 94202947.1
(22) Date de dépôt: 07.10.1994
(51) Int. Cl.: F28F 9/00

(54) **Echangeur de chaleur utilisable notamment comme radiateur d'huile**
Wärmetauscher, insbesondere als Ölkühler benutzt
Heat exchanger used more particularly as oil cooler

(30) Priorité: 11.10.1993 FR 9312078
(43) Date de publication de la demande: 12.04.1995
(73) Titulaire: VALEO THERMIQUE MOTEUR, 78320 Le Mesnil Saint-Denis (FR)
(72) Inventeur: Laveran, Jean Louis, F-92600 Asnieres (FR); Caumel, Gilles, F-91600 Savigny sur Orge (FR)
(74) Mandataire: Gamonal, Didier

(56) Documents cités:
- EP-A- 0 266 108
- FR-A- 2 627 579
- FR-A- 2 631 108
- US-A- 4 403 648

## Description

L'invention concerne un échangeur de chaleur pouvant être utilisé notamment comme un radiateur d'huile pour le refroidissement de l'huile de lubrification d'un véhicule automobile, en particulier d'un poids lourd.

L'échangeur de chaleur de l'invention est du type comprenant :
- une multiplicité de tubes plats disposés en pile et formés chacun de deux plaques allongées opposées délimitant entre elles une lame de circulation de fluide, les lames communiquant entre elles par deux séries d'ouvertures alignées dans la direction de la pile et prévues respectivement dans des régions opposées des plaques; et
- une multiplicité d'ailettes ondulées intercalées entre les tubes plats et propres à être balayées par un flux d'air.

Lorsqu'un tel échangeur de chaleur est utilisé comme radiateur de refroidissement d'huile, l'huile circule à l'intérieur des lames délimitées par les tubes plats et elle est refroidie par le flux d'air balayant les ailettes placées entre les tubes plats.

Dans les échangeurs de chaleur connus de ce type, les plaques et les ailettes sont habituellement réunies entre elles par brasage et l'on prévoit en outre deux boîtiers fixés directement sur une plaque d'extrémité pour permettre l'entrée et la sortie du fluide à refroidir, généralement de l'huile.

Un tel échangeur de chaleur connu est habituellement fixé au véhicule par des moyens de fixation brasés sur les tubes plats.

Toutefois, ce mode de fixation se heurte à des difficultés pratiques du fait des différences de dilatation que subit l'échangeur de chaleur lors de son fonctionnement puisque le fluide à refroidir entre dans l'échangeur de chaleur à une température élevée et en ressort à une température plus basse.

L'invention a notamment pour but de surmonter cet inconvénient.

Elle propose à cet effet un échangeur de chaleur du type précité qui comprend une traverse allongée appliquée contre une plaque située à une extrémité de la pile, munie de deux passages communiquant respectivement avec les deux séries d'ouvertures alignées et présentant une partie déformable en forme de lyre de dilatation propre à permettre une modification de sa longueur, ainsi que deux brides en équerre solidaires de la traverse et prenant appui contre la plaque située à l'autre extrémité de la pile.

Ainsi, la traverse et les deux brides en équerre viennent ceinturer étroitement la pile de tubes plats, quelles que soient les températures du fluide à l'entrée et à la sortie de l'échangeur de chaleur.

La lyre de dilatation que présente la traverse permet, par effet ressort, d'exercer un excellent contact sur les tubes plats afin d'avoir un bon brasage.

Cette lyre permet aussi à l'échangeur de chaleur de tenir aux chocs thermiques éventuels.

Dans une forme de réalisation préférée de l'invention, la traverse comporte un flasque rectangulaire plan présentant un pli transversal en U constituant la lyre de dilatation précitée.

Du fait de l'existence de cette lyre de dilatation, la longueur du flasque peut être modifiée, soit dans le sens de l'accroissement, soit dans le sens de la diminution.

Avantageusement, la traverse comporte deux bords latéraux opposés s'étendant perpendiculairement au plan du flasque et servant à la fixation des deux brides en équerre.

Selon une autre caractéristique de l'invention, la traverse comporte en outre au moins un rebord longitudinal s'étendant perpendiculairement au plan du flasque et servant à la fixation de l'échangeur de chaleur.

Avantageusement, chaque bride en équerre comprend une première branche s'étendant parallèlement à la direction de la pile et venant en appui contre les extrémités des plaques et une seconde branche s'étendant parallèlement à la traverse et s'appliquant contre la plaque située à l'autre extrémité de la pile. L'équerre et les deux brides forment ainsi un cadre entourant la pile des tubes plats.

La première branche de l'une des brides comporte avantageusement une aile de fixation pliée à angle droit. Cette aile peut être utilisée pour la fixation de l'échangeur de chaleur dans le véhicule automobile.

Dans une forme de réalisation préférée de l'invention, les secondes branches respectives des deux brides se terminent respectivement par deux bords obliques adjacents. On réalise ainsi deux brides indépendantes pour lesquelles l'intervalle compris entre les deux bords obliques adjacents peut varier.

Dans une autre forme de réalisation de l'invention, les deux branches respectives des deux brides sont réunies entre elles par l'intermédiaire d'une lyre de dilatation.

En ce cas, les deux brides sont solidaires l'une de l'autre.

Selon une autre caractéristique de l'invention, l'échangeur de chaleur comprend deux boîtiers rapportés sur la traverse, respectivement en regard des deux passages et munis respectivement d'une tubulure d'entrée et d'une tubulure de sortie du fluide.

Il en résulte que les deux boîtiers peuvent être prévus au préalable sur la traverse, ce qui facilite ensuite l'assemblage de la traverse et des deux brides sur les tubes plats.

De façon avantageuse, les tubes plats, les ailettes, la traverse et les brides sont brasés ensemble.

Dans la description qui suit, faite seulement à titre d'exemple, on se réfère au dessin annexé, sur lequel :
- la figure 1 est une vue partielle en perspective éclatée d'un échangeur de chaleur selon l'invention; et
- la figure 2 est une vue en coupe partielle de l'échangeur de chaleur de la figure 1.

L'échangeur de chaleur de l'invention comprend une multiplicité de tubes plats 10 disposés de façon juxtaposée pour former une pile suivant une direction d'empilement XX (figure 2). Chacun des tubes plats 10 est formé de deux plaques allongées opposées 12 délimitant entre elles une lame 14 de circulation d'un fluide, par exemple de l'huile de lubrification d'un moteur ou de l'huile de la boîte de vitesses d'un véhicule automobile, par exemple d'un poids lourd.

Chacune des lames 12 présente une forme générale rectangulaire et comporte un bord périphérique 16 formant lèvre d'assemblage pour permettre la liaison étanche avec une plaque analogue située en vis-à-vis.

Chacune des plaques 12 comporte deux bossages 18 et 20 prévus respectivement dans deux régions opposées des plaques, lesdites régions étant éloignées dans le sens longitudinal des plaques.

Les bossages 18 et 20 constituent des têtes de plaques et sont munis respectivement d'une ouverture 22 et d'une ouverture 24.

Dans l'exemple (figure 1), chacune des ouvertures 22, de même que chacune des ouvertures 24, est une ouverture double mais il pourrait s'agir d'une ouverture simple.

Lorsque les plaques 12 sont disposées par paires pour former un tube plat 10 et que ces tubes sont ensuite superposés pour former une pile, les ouvertures 22 sont alignées entre elles dans la direction XX et permettent au fluide de pénétrer dans les lames 14. Ce fluide quitte ensuite les lames 14 par les ouvertures 24 qui, elles aussi, sont alignées entre elles dans la direction XX.

Dans chacune des lames 14 est placé un élément perturbateur 25 (représenté seulement à la figure 1) pour perturber l'écoulement du fluide s'écoulant dans les lames et améliorer l'échange thermique avec l'air.

L'échangeur de chaleur comprend en outre une multiplicité d'ailettes ondulées 26 intercalées entre les tubes plats 10 et propres à être balayées par un flux d'air passant entre les tubes plats 10. Les ailettes 26 ont une forme générale rectangulaire et elles s'étendent chacune entre les bossages 18 et 20. Elles possèdent sensiblement la même largeur que les tubes 10 mais ont une longueur inférieure.

L'échangeur de chaleur tel qu'il vient d'être décrit jusqu'à présent est d'une structure en elle-même connue. Les plaques 12 formant les tubes plats 10 et les ailettes 26 sont assemblées par brasage.

Conformément à l'invention, l'échangeur de chaleur comprend une traverse allongée 28 appliquée contre celle des plaques 12 située à l'extrémité supérieure de la pile. La traverse 28 comprend un flasque rectangulaire 30 de forme généralement plane ayant sensiblement les mêmes dimensions que la plaque 12. Le flasque rectangulaire 30 prend appui contre les deux bossages 18 et 20 de la plaque 12 correspondante. Le flasque rectangulaire 30 présente un pli transversal 32 à section en forme de U ou de oméga qui constitue une lyre de dilatation permettant une modification de la longueur du flasque 30, soit dans le sens de l'accroissement, soit dans le sens de la diminution.

Dans le flasque 30 sont formés deux passages 34 et 36 communiquant respectivement avec les deux séries d'ouvertures alignées 22 et 24. Dans l'exemple, chacun des passages est formé d'une double ouverture de contour analogue à celle des doubles ouvertures 22 et 24, respectivement.

La traverse 28 comporte en outre deux rebords latéraux opposés 38 et 40 s'étendant perpendiculairement au plan du flasque 30 et servant respectivement à la fixation de deux brides 42 et 44 en forme d'équerres.

La traverse 28 comporte en outre un rebord longitudinal 46 s'étendant perpendiculairement au plan du flasque 30 et servant à la fixation de l'échangeur de chaleur. Dans l'exemple, le rebord 46 comporte une boutonnière 48. La traverse 28 comporte par ailleurs un rebord longitudinal 47 s'étendant sur une partie de la longueur du flasque.

La bride 42 comprend une première branche 50 s'étendant parallèlement à la direction XX de la pile et venant en appui contre les extrémités des plaques ainsi qu'une seconde branche 52 s'étendant parallèlement au flasque 30 de la traverse et s'appliquant contre la plaque 12 située à l'autre extrémité de la pile. De même, la bride 44 comprend une première branche 54 s'étendant parallèlement à la direction XX et venant en appui contre les extrémités des plaques et une seconde branche 56 s'étendant parallèlement au flasque 30 et s'appliquant contre la plaque située à l'autre extrémité, ou extrémité inférieure, de la pile. Il en résulte que la traverse 28 et les deux brides 42 et 44 forment un cadre de contour général rectangulaire entourant la pile des tubes plats 12.

La première branche de la bride 44 comporte une aile de fixation 58 pliée à angle droit et munie de deux trous oblongs 60.

Comme on peut le voir sur la figure 1, les secondes branches respectives 52 et 56 des deux brides se terminent respectivement par deux bords obliques adjacents 62 et 64 séparés par un faible intervalle. Cet intervalle peut augmenter ou diminuer selon les différences de dilatation subies par les tubes plats 10 en fonction des températures d'entrée et de sortie du fluide qui les traverse.

Dans une variante, non représentée, les deux branches 52 et 56 pourraient être réunies entre elles par une lyre de dilatation analogue à la lyre 32 décrite précédemment.

L'échangeur de chaleur comprend par ailleurs deux boîtiers 66 et 68 (figure 1) formés chacun d'une tôle emboutie et rapportés sur le flasque 30 de la traverse respectivement en regard des deux passages 34 et 36. Les boîtiers 66 et 68 sont munis respectivement d'une tubulure d'entrée 70 et d'une tubulure de sortie 72 pour le fluide, par exemple l'huile, destiné à être refroidi.

On comprendra que l'ensemble constitué par la traverse 28 et les deux brides 42 et 44 constitue une sorte de cadre qui vient ceinturer étroitement la pile des tubes plats 10 et des ailettes 26, quelles que soient les dilatations subies par l'ensemble en fonction des différences de température du fluide entre l'entrée et la sortie de l'échangeur de chaleur.

Les tubes plats 10 (plaques 12), les ailettes 26, la traverse 28 et les brides 42 et 44 sont avantageusement réunies entre elles par brasage.

L'échangeur de chaleur de l'invention est tout particulièrement destiné au refroidissement de l'huile de lubrification du moteur ou de la boîte de vitesses d'un véhicule automobile, notamment d'un poids lourd.

## Revendications

1. Echangeur de chaleur comprenant :
- une multiplicité de tubes plats (10) disposés en pile et formés chacun de deux plaques allongées opposées (12) délimitant entre elles une lame (14) de circulation de fluide, les lames (14) communiquant entre elles par deux séries d'ouvertures (22,24) alignées dans la direction (XX) de la pile et prévues respectivement dans des régions opposées (18,20) des plaques; et
- une multiplicité d'ailettes ondulées (26) intercalées entre les tubes plats (10) et propres à être balayées par un flux d'air,
caractérisé en ce qu'il comprend une traverse allongée (28) appliquée contre une plaque (12) située à une extrémité de la pile, munie de deux passages (34,36) communiquant respectivement avec les deux séries d'ouvertures alignées (22,24) et présentant une partie déformable en forme de lyre de dilatation (32) propre à permettre une modification de sa longueur, ainsi que deux brides (42,44) en forme d'équerres, solidaires de la traverse (28) et prenant appui contre la plaque (12) située à l'autre extrémité de la pile.

2. Echangeur de chaleur selon la revendication 1, caractérisé en ce que la traverse (28) comporte un flasque rectangulaire (30) plan présentant un pli transversal en U constituant la lyre de dilatation (32).

3. Echangeur de chaleur selon la revendication 2, caractérisé en ce que la traverse (28) comporte deux rebords latéraux opposés (38,40) s'étendant perpendiculairement au plan du flasque (30) et servant à la fixation des deux brides (42,44).

4. Echangeur de chaleur selon la revendication 3, caractérisé en ce que la traverse (28) comporte en outre au moins un bord longitudinal (46) s'étendant perpendiculairement au plan du flasque (30) et servant a la fixation de l'échangeur.

5. Echangeur de chaleur selon l'une des revendications 1 à 4, caractérisé en ce que chaque bride (42,44) comprend une première branche (50,54) s'étendant parallèlement à la direction (XX) de la pile et venant en appui contre les extrémités des plaques (12) et une seconde branche (52,56) s'étendant parallèlement à la traverse (28) et s'appliquant contre la plaque (12) située à l'autre extrémité de la pile, la traverse (28) et les deux brides (42,44) formant un cadre entourant la pile des tubes plats (10).

6. Echangeur de chaleur selon la revendication 5, caractérisé en ce que la première branche (54) de l'une (44) des brides en forme d'équerres comprend une aile de fixation (58) pliée à angle droit.

7. Echangeur de chaleur selon l'une des revendications 5 et 6, caractérisé en ce que les secondes branches (52,56) des deux brides (42,44) se terminent respectivement par deux bords obliques adjacents (62,64).

8. Echangeur de chaleur selon l'une des revendications 5 et 6, caractérisé en ce que les deux branches respectives (52,56) des deux brides (42,44) sont réunies par l'intermédiaire d'une lyre de dilatation.

9. Echangeur de chaleur selon l'une des revendications 1 à 8, caractérisé en ce qu'il comprend deux boîtiers (66,68) rapportés sur la traverse (28), respectivement en regard des deux passages (34,36) et munis respectivement d'une tubulure d'entrée (70) et d'une tubulure de sortie (72) pour le fluide.

10. Echangeur de chaleur selon l'une des revendications 1 à 9, caractérisé en ce que les tubes plats (10), les ailettes (26), la traverse (28) et les brides (42,44) sont brasées.

## Patentansprüche

1. Wärmetauscher, bestehend aus:
- einer Vielzahl von Flachrohren (10) in Stapelanordnung, die jeweils durch zwei gegenüberliegende längliche Platten (12) gebildet werden, die eine zwischen ihnen liegende Durchflußlamelle (14) für eine Flüssigkeit begrenzen, wobei die Lamellen (14) untereinder durch zwei Reihen von Öffnungen (22, 24) in Verbindung stehen, die in Richtung (XX) des Stapels aufeinander ausgerichtet und jeweils in gegenüberliegenden Bereichen (18, 20) der Platten vorgesehen sind, und
- einer Vielzahl von gewellten Rippen (26), die zwischen den Flachrohren (10) angeordnet sind und von einem Luftstrom beströmt werden können,
**dadurch gekennzeichnet,** daß er einen länglichen Querträger (28) umfaßt, der auf einer an einem Ende des Stapels befindlichen Platte (12) anliegt und mit zwei Durchgängen (34, 36) versehen ist, die jeweils mit einer der beiden Reihen von aufeinander ausgerichteten Öffnungen (22, 24) in Verbindung stehen, und der einen verformbaren Teil in Form eines Rohrbogenausgleichers (32) aufweist, der eine Veränderung seiner Länge ermöglicht, sowie zwei winkelförmige Flansche (42, 44), die fest mit dem Querträger (28) verbunden sind und an der Platte (12) anliegen, die am anderen Ende des Stapels angeordnet ist.

2. Wärmetauscher nach Anspruch 1, **dadurch gekennzeichnet,** daß der Querträger (28) eine flache rechteckige Scheibe (30) umfaßt, die eine U-förmige Querbiegung aufweist, die den vorgenannten Rohrbogenausgleicher (32) bildet.

3. Wärmetauscher nach Anspruch 2, **dadurch gekennzeichnet,** daß der Querträger (28) zwei gegenüberliegende Seitenrandleisten (38, 40) umfaßt, die sich senkrecht zur Ebene der Scheibe (30) erstrekken und zur Befestigung der beiden Flansche (42, 44) dienen.

4. Wärmetauscher nach Anspruch 3, **dadurch gekennzeichnet,** daß der Querträger (28) außerdem mindestens eine Längsrandleiste (46) umfaßt, die sich senkrecht zur Ebene der Scheibe (30) erstreckt und zur Befestigung des Wärmetauschers dient.

5. Wärmetauscher nach einem der Ansprüche 1 bis 4, **dadurch gekennzeichnet,** daß jeder Flansch (42, 44) einen ersten Schenkel (50, 54), der sich parallel zur Richtung (XX) des Stapels erstreckt und an den Enden der Platten (12) zur Anlage kommt, und einen zweiten Schenkel (52, 56) umfaßt, der sich parallel zum Querträger (28) erstreckt und an der Platte (12) anliegt, die am anderen Ende des Stapels angeordnet ist, wobei der Querträger (28) und die beiden Flansche (42, 44) einen Rahmen bilden, der den Stapel der Flachrohre (10) umgibt.

6. Wärmetauscher nach Anspruch 5, **dadurch gekennzeichnet,** daß der erste Schenkel (54) eines (44) der winkelförmigen Flansche einen rechtwinklig gebogenen Befestigungsflügel (58) umfaßt.

7. Wärmetauscher nach einem der Ansprüche 5 und 6, **dadurch gekennzeichnet,** daß die zweiten Schenkel (52, 56) der beiden Flansche (42, 44) in zwei einander zugekehrten Schrägkanten (62, 64) enden.

8. Wärmetauscher nach einem der Ansprüche 5 und 6, **dadurch gekennzeichnet,** daß die zwei Schenkel (52, 56) der beiden Flansche (42, 44) über einen Rohrbogenausgleicher miteinander verbunden sind.

9. Wärmetauscher nach einem der Ansprüche 1 bis 8, **dadurch gekennzeichnet,** daß er zwei am Querträger (28) gegenüber den beiden Durchgängen (34, 36) angesetzte Gehäuse (66, 68) umfaßt, die mit einem Einlaßstutzen (70) bzw. mit einem Auslaßstutzen (72) für die Kühlflüssigkeit versehen sind.

10. Wärmetauscher nach einem der Ansprüche 1 bis 9, **dadurch gekennzeichnet,** daß die Flachrohre (10), die Rippen (26), der Querträger (28) und die Flansche (42, 44) verlötet sind.

## Claims

1. A heat exchanger comprising:
- a multiplicity of flat tubes (10) disposed in a stack, each tube comprising two opposed elongate plates (12), defining between them a narrow space (14) for flow of fluid therein, with the narrow spaces (14) communicating with each other through two sets of apertures (22, 24) which are aligned in the direction (XX) of the stack, and which are arranged in respective opposed regions (18, 20) of the plates; and
- a multiplicity of corrugated fins (26) which are interposed between the flat tubes (12) and which are arranged for an air stream to flow over them,
characterised in that it includes an elongate cross member (28), which is applied against a plate (12) situated at one end of the stack and which has two passages (34, 36) that communicate, respectively, with the two sets of aligned apertures (22, 24), the cross member having a deformable portion in the form of a lyre-shaped expansion element (32) for enabling the length of the cross member to be modified, together with two L-shaped plate members (42, 44) which are fixed to the cross member (28) and which bear against the plate (12) situated at the other end of the stack.

2. A heat exchanger according to Claim 1, characterised in that the cross member (28) includes a flat rectangular plate portion (30) having a U-shaped transverse pleat, which constitutes the lyre-shaped expansion element (32).

3. A heat exchanger according to Claim 2, characterised in that the cross member (28) has two opposed lateral flanges (38, 40) which extend at right angles to the plane of the plate portion (30), and to which the two plate members (42, 44) are fastened.

4. A heat exchanger according to Claim 3, characterised in that the cross member (28) further includes at least one longitudinal edge portion (46) extending at right angles to the plane of the plate portion (30) for the purpose of securing the heat exchanger in place.

5. A heat exchanger according to one of Claims 1 to 4, characterised in that each plate member (42, 44) has a first branch (50, 54) extending parallel to the direction (XX) of the stack and bearing against the ends of the plates (12), together with a second branch (52, 56) which extends parallel to the cross member (28) and which is applied against the plate (12) situated at the other end of the stack, with the cross member (28) and the two plate members (42, 44) constituting a frame which surrounds the stack of flat tubes (10).

6. A heat exchanger according to Claim 5, characterised in that the first branch (54) of one (44) of the L-shaped plate members includes a fastening wing portion (58) which is bent at right angles.

7. A heat exchanger according to Claim 5 or Claim 6, characterised in that the second branches (52, 56) of the two plate members (42, 44) are terminated by two adjacent respective oblique edges (62, 64).

8. A heat exchanger according to Claim 5 or Claim 6, characterised in that the two branches (52, 56) of the two respective plate members (42, 44) are joined through a lyre-shaped expansion element.

9. A heat exchanger according to one of Claims 1 to 8, characterised in that it includes two casing members (66, 68) carried on the cross member (28) in facing relationship, respectively, with the two passages (34, 36), the casing members having, respectively, an inlet tube element (70) and an outlet tube element (72) for the fluid.

10. A heat exchanger according to one of Claims 1 to 9, characterised in that the flat tubes (10), the fins (26), the cross member (28) and the plate members (42, 44) are brazed.
